# FASCICULE DE BREVET EUROPEEN

(11) **EP 0 015 205 B1**
(45) Date de publication et mention de la délivrance du brevet: **13.04.1983**
(21) Numéro de dépôt: 80400229.3
(22) Date de dépôt: 18.02.1980
(51) Int. Cl.: B61B 7/00, B61B 12/04

(54) **Dispositif de suspension pneumatique pour cabine de téléphérique**
Pneumatische Aufhängevorrichtung für eine Seilbahngondel
Pneumatic suspension arrangement for an aerial ropeway cabin

(30) Priorité: 19.02.1979 FR 7904142
(43) Date de publication de la demande: 03.09.1980
(73) Titulaire: POMAGALSKI S.A., 38600 Fontaine (FR); SIGMA PLASTIQUE, F-38115 Veyrins (FR)
(72) Inventeur: Tauzin, Francis, F-38115 Veyrins (FR)
(74) Mandataire: Collignon, Pierre

## Description

L'invention s'applique aux cabines de téléphérique, et plus particulièrement aux cabines prévues pour le transport de quatre ou six personnes, et elle a pour but de propose une suspension élastique particulièrement simple des cabines et notamment une suspension efficace et facilement démontable.

Une cabine de téléphérique suspendue de manière èlastique à l'aide d'éléments en caoutchouc est déja connue par le DE-C-977 306.

Le dispositif selon l'invention se caractérise essentiellement par l'insertion en position horizontale d'un récipient fermé élastique gonflable et de forme annulaire , entre le fond d'une chape porteuse, suspendue au câble de téléphérique et supportant une face annulaire du récipient et un châssis supérieur de cabine solidaire de l'ossature porteuse de cette cabine et reposant sur l'autre face annulaire du récipient.

L'adoption d'une pression de gonflage du pneumatique correspondant aux régimes de vibration du câble porteur permet d'absorber ces vibrations, d'éviter les phénomènes de résonance, d'améliorer le confort des passagers et de réduire les bruits.

La chape de suspension peut présenter une forme générale en U comprenant un fond horizontal supportant le pneumatique et deux ailes verticales d'extrémités avant et arrière s'élevant à travers le châssis supérieur de cabine pour être suspendues à un bras porteur de direction générale verticale dont l'extrémité supérieure peut porter une pince pour sa solidarisation avec un câble à la fois porteur et tracteur.

Les ailes de la chape sont avantageusement solidaires de bras longitudinaux reliés aux extrémités avant et arrière du châssis supérieur de cabine par des amortisseurs, par exemple du type général connu sous le nom de "silentbloc", destinés à amortir les oscillations de roulis et de tangage qui pourraient avoir tendance à s'amorcer et à s'amplifier sous l'action du vent.

Pour bien faire comprendre l'invention, on en décrira ci-après un exemple d'exécution en référence au dessin schématique annexé dans lequel:
la figure 1 est une vue générale simplifiée de côté d'une cabine de téléphérique à laquelle peut s'appliquer l'invention;
la figure 2 est une demi-vue en plan correspondante montrant le dessus de la cabine équipé de la suspension pneumatrique selon la présente invention;
la figure 3 est une vue en perspective du châssis supérieur de cabine;
la figure 4 est une vue du pneumatique destiné à supporter la partie centrale de ce châssis; et
la figure 5 est une vue en perspective de la chape dont le fond supporte de châssis par l'intermédiaire du pneumatique interposé.

La constitution particulière de la cabine, représentée schématiquement de façon simplifiée par son contour général sur la figure 1, ne fair pas partie de l'invention et on a seulement indiqué, à titre d'exemple, que la partie supérieure 1 de la cabine, au-dessus d'une partie inférieure 2, présente deux parois transparentes opposées 3-4 à l'avent et à l'arrière et que cette cabine est munie d'une porte latérale à deux vantaux pivotants 5.

La carrosserie de la cabine se compose essentiellement d'une ossature métallique porteuse et d'un habillage pouvant se composer d'une façon connue de panneaux moulés en matière plastique.

La haut de l'ossature métallique de la partie supérieure est constitué par un châssis supérieur de cabine 6 qui porte les commandes des manoeuvres automatiques des portes selon une disposition connue (non représentée).

Conformément à l'invention, le châssis supérieur de cabine 6 est équipé de la suspension pneumatique qui fait l'objet de la présente invention et dont une exemple d'ecécution sera décrit ci-après en référence aux figures 2 à 5.

Le châssis supérieur de cabine, indiqué de façon générale en 6, fiat partie de l'ossature porteuse mètallique de la cabine de téléphérique et peut présenter la forme générale d'un rectangle horizontal ayant un axe longitudinal de symétrie 7 et un axe transversal de symétrie 8. Il comprend un partie centrale pleine 9 formant une plate-forme destinée à, reposer sur un récipient fermé élastique gonflable et de forme annulaire 10 et deux extrémités avant et arrière, évidées entre la partie centrale 8 et deux traverses extrêmes opposées 11 pour le passage des ailes verticales de la chape de suspension indiquée de façon générale en 12, Cette chape présente une forme générale en U avec un fond horizontal 13 destiné à supporter le récipient 10 et des ailes verticales 14 s'étendant vers le haut à travers les extrémités évidées du châssis 6 pour se suspendre par les trous 15 de ces ailes à un axe longitudinal solidaire du bras porteur (non représenté) descendant du câble porteur et tracteur de la ligne de téléphérique.

Chacune des ailes 14 de la chape 12 est solidiare d'une biellette longitudinale 16 s'étendant vers l'extérieur et portant à son extrémité un bloc amortisseur 17 destiné à s'assembler par un axe transversal horizontal à des pattes 18 portées par la face intérieure de la traverse d'extrémité correspondante 11 du châssis supérieur de cabine 6.

On comprend que le récipient 10 assure la suspension souple désirée tandis que les oscillations de roulis et de tangage sont absorbées par les deux blocs amortisseurs 17. La suspension, à la fois très efficace et très simple, se démonte facilement puisqu'il suffit de démonter les liaisons du bras porteur avec les ailes 14 de la chape 12 et les liaisons des blocs amortisseurs 17 avec les pattes 18 des traverses extrêmes 11 du châssis supérieur de cabine 6.

On comprendra que l'exemple d'exécution, décrit ci-dessus et représenté au dessin schématique annexé, n'a aucun caractère limitatif et qu'on pourrait prévoir diverses modifications constructives. En particulier, on a supposé dans l'exposé qui précède que les ailes 14 de la chape 12 se trouvaient aux extrémités avant et arrière de la chape, mais il est évident qu'on pourrait les prévoir latéralement de même que les évidements correspondants du châssis supérieur de cabine 6, l'axe 7 selon le dessin étant alors orienté transversalement par rapport à la cabine, tandis que l'axe 8 serait orienté longitudinalement.

## Revendications

1. Dispositif de suspension élastique d'une cabine téléphérique, caractérisé par l'interposition en position horizontale d'une récipient fermé élastique gonflable et de forme annulaire (10) entre le fond (13) d'une chape porteuse (12), suspendue au câble de téléphérique et supportant une face annulaire du récipient (10), et un châssis supérieur de cabine (6) solidaire de l'ossature porteuse de la cabine et reposant sur l'autre face annulaire du récipient (10).

2. Dispositif de suspension pneumatique selon la revendication 1 dans lequel la chape porteuse (12) est solidaire de deux biellettes opposées (16) dont les extrémités libres portent chacune un bloc amortisseur (17) s'assemblant au châssis supérieur de cabine (6) pour s'opposer aux oscillations de roulis et de tangage de la cabine.

3. Dispositif de suspension pneumatique selon la revendication 1 ou la revendication 2, caractérisé par une chape de suspension (12) ayant une forme générale en U dont le fond horizontal (13) est destiné à supporter le récipient (10), tandis que les ailes verticales (14) s'élèvent vers le bras porteur à travers des extrémités évidées du châssis supérieur de cabine (6).

4. Dispositif de suspension pneumatique selon la revendication 3, dans lequel chaque aile (140 de la chape en U (12) est solidiare d'une biellette (16) s'étendant vers l'extérieur et portant a son extrémité libre un bloc amortisseur (17) s'assemblant sur une membrure (11) du châssis supérieur de cabine (6).

## Claims

1. Flexible suspension apparatus for a cable car, characterised by the interposition in a horizontal position of a closed flexible container (10) which is inflatable and of annular shape between the base (13) of a carrier yoke (12), suspended from the cableway and supporting the annular surface of the container (10) and an upper chassis of the cabin (6) which is rigid with the carrier frame of the cabin and rests on the other annular surface of the container (10).

2. Pneumatic suspension apparatus according to Claim 1 in which the carrier yoke (12) is rigid with two opposed struts (16) the free ends of which each carry a shock-absorbing block (17) connected to the upper chassis of the cabin (6) in order to oppose rolling and pitching oscillations of the cabin.

3. Pneumatic suspension apparatus according to Claim 1 or Claim 2, characterised by a suspension yoke (12) having a generally U shaped form of which the horizontal base (13) is to support the container (10), while the vertical wings (14) extend upwards towards the carrier arm through end portions provided with openings of the upper chassis of the cabin (6).

4. Pneumatic suspension apparatus according to Claim 3, in which each wing (14) of the U shaped yoke (12) is rigid with a stay (16) which extends outwardly and carries at its free end a shock-absorbing block (17) connected to a member (11) of the upper chassis of the cabin (6).

## Patentansprüche

1. Vorrichtung zum Abfedern bzw. elastischen Aufhängen einer Seilbahnkabine, dadurch gekennzeichnet, daß ein geschlossener, elastisch aufblasbarer und ringförmiger Behälter (10) in horizontaler Lage zwischen den Boden (13) eines Tragkörpers (12), der am Seilbahnseil aufhängbar ist und eine ringförmige Stirnseite des Behälters (10) abstützt, und einen darüber angeordneten Rahmen (Obergestell) der Kabine (6) eingesetzt ist, der fest mit dem Kabinentraggerüst verbunden ist und sich auf der anderen ringförmigen Stirnseite des Behälters (10) abstützt.

2. Vorrichtung zum pneumatischen Abfedern nach Anspruch 1, dadurch gekennzeichnet, daß jeder Tragkörper (12) fest mit zwei entgegengesetzten Haltearmen (16) verbunden ist, an deren freien Enden Sich jeweils ein Dämpfungspuffer bzw. Dämpfungsblock (17) befindet, der zum Behindern von Schlinger-,Stampf- und Schwingbewegungen der Kabine (6) mit dem Obergestell derselben verbunden ist.

3. Vorrichtung zum pneumatischen Abferern nach Anspruch 1 oder 2, dadurch gekennzeichnet daß der Tragkörper (12) eine im allgemeinen U-förmige Gestalt aufweist, von dem der horizontale Boden (13) zum Abstützen des Behälters (10) dient, während dessen vertikale Schenkel (14) sich zu dem Tragarm erstrecken, der quer durch die vom Obergestell der Kabine (6) ausladenden Ender verläuft.

4. Vorrichtung nach Anspruch 3, dadurch gekennzeichnet, daß jeder Schenkel (14) des U-förmigen Tragkörpers (12) mit einem Haltearm (16) fest verbunden ist, der sich nach außen erstreckt und an seinen freien Enden einen Dämpfungspuffer bzw. Dämpfungsblock (17) trägt, welcher mit einem Gurt (11) bzw. Tragbalken des Obergestells der Kabine (6) verbunden ist.
